# EUROPÄISCHE PATENTSCHRIFT

(11) **EP 2 257 682 B1**
(45) Veröffentlichungstag und Bekanntmachung des Hinweises auf die Patenterteilung: **17.10.2012**
(21) Anmeldenummer: 09721388.8
(22) Anmeldetag: 13.03.2009
(51) Int. Cl.: E05D 3/06, E05D 3/12, E05D 3/18

(54) **BAND ZUR SCHWENKBAREN BEFESTIGUNG EINES FLÜGELS, EINER TÜR, EINES FENSTERS ODER DERGLEICHEN AN EINEM FESTSTEHENDEN RAHMEN**
STRAP FOR PIVOTABLY FASTENING A LEAF OF A DOOR, OF A WINDOW OR THE LIKE TO A FIXED FRAME
BANDE POUR LA FIXATION PIVOTANTE D'UN VANTAIL, D'UNE PORTE, D'UNE FENETRE OU SIMILAIRES, SUR UN CADRE FIXE

(30) Priorität: 17.03.2008 DE 202008003694 U
(43) Veröffentlichungstag der Anmeldung: 08.12.2010
(73) Patentinhaber: Dr. Hahn GmbH & Co. KG, 41189 Mönchengladbach-Wickrath (DE)
(72) Erfinder: HERGLOTZ, Tibor, 52372 Kreuzau (DE); STEINFELD, Ingo, 40764 Langenfeld (DE)
(74) Vertreter: Kluin, Jörg-Eden
(86) Internationale Anmeldenummer: PCT/EP2009/052969
(87) Internationale Veröffentlichungsnummer: WO 2009/115458

(56) Entgegenhaltungen:
- DE-U1-202005 000 064
- US-A- 3 008 178

## Beschreibung

Die Erfindung betrifft ein Band zur schwenkbaren Befestigung eines Flügels, einer Tür, eines Fensters oder dergleichen an einem feststehenden Rahmen, mit einem an dem Rahmen festlegbaren Rahmenbandelement, mit einem an dem Flügel festlegbaren Flügelbandelement, mit einem das Rahmenbandelement mit dem Flügelbandelement koppelnden Verbindungselement, das an dem Rahmenbandelement um eine Rahmenscharnierachse und an dem Flügelbandelement um eine zur Rahmenschamierachse parallel verlaufende Flügelschamierachse verschwenkbar gelagert ist, und mit Rückhaltmitteln, die eine Verschwenkbarkeit des Verbindungselements um eine der Schamierachsen bei Öffnungswinkeln des Flügels unterhalb eines Grenzwinkels blockieren.

Ein derartiges Band ist aus der DE 101 05 264 C1 bekannt.

Das Rahmenbandelement und das Flügelbandelement sind bei diesem Band derart ausgestaltet, dass die Rahmen- bzw. Flügelschamierachsen vollständig innerhalb von Hohlräumen des Rahmen- oder Flügels angeordnet sind. Die Rückhaltemittel sollen eine klar definierte Bewegungsabfolge an den Rahmen- und Flügelschwenkachsen bewirken und somit vermeiden, dass es zu unkontrollierten Relativbewegungen zwischen dem Flügel und dem Rahmen kommt.

Nachteilig ist bei diesem Band jedoch, dass dadurch, dass das Verbindungselement jeweils nur um eine der beiden Rahmen- und Flügelschamierachsen - je nach Öffnungswinkels des Flügels - verschwenkt wird, die dem Rahmen nächstliegenden Ränder des Flügels beim Öffnen zunächst eine Bewegung in einem kleinen Radius um diejenige Schamierachse, um die die Verschwenkung bei kleinen Öffnungswinkeln erfolgt, beschreiben. Je nach Gestalt des Rahmens und/oder des Flügels kann es so zu Kollisionen zwischen dem Rahmen und dem Flügel kommen, so dass die Verwendbarkeit dieses Bandes beschränkt ist.

Aus der US 3,008,178 A ist eine Bandanordnung für einen Nähmaschinenschrank bekannt, die ein Verschwenken eines beweglichen Teils einer horizontalen Arbeitsplatte gegenüber deren feststehendem Teil um etwa 270° ermöglicht. Es ist ein Verbindungselement vorgesehen, welches an dem Rahmenbandelement um eine Rahmenscharnierachse und an dem Flügelbandelement um eine zur Rahmenschamierachse parallel verlaufende Flügelschamierachse schwenkbar gelagert ist.

Der Erfindung liegt daher die Aufgabe zugrunde, ein Band zu schaffen, bei welchem die dem Rahmen nächstliegenden Bereiche des Flügels beim Öffnen desselben aus seiner Schließstellung zumindest zunächst mit zunehmendem Öffnungswinkel eine Bewegungsbahn mit zunehmendem Abstand vom Rahmen beschreiben.

Diese Aufgabe wird durch das in Anspruch 1 wiedergegebene Band gelöst.

Dadurch, dass das erfindungsgemäße Band des Rahmenbandelements oder des Flügelbandelements, in welchem die Verschwenkbarkeit bei Öffnungswinkel unterhalb des Grenzwinkels nicht blockiert ist, eine feststehende Aufnahme und eine senkrecht zur Flügelschamierachse verlagerbar von der Aufnahme gelagerte Lagereinrichtung aufweist, dass das Verbindungselement um die Flungel oder Rahmenscharnierachse in der Lagereinrichtung verschwenkber gelagert ist, und dass eine Stelleinrichtung vorgesehen ist, welche beim Verschwenken des Verbindungselements um die Schamierachse aus der geschlossenen Flügelstellung eine Verlagerung der Aufnahme relativ zur Lagereinrichtung bewirkt, findet bei kleinen Öffnungswinkeln des Flügels nicht nur eine Verschwenkung um die zunächst nicht blockierte Schamierachse statt, sondern die dem Rahmen nächstliegenden Bereiche des Flügels beschreiben eine Bahnkurve mit einer radial von dieser Scharnierachse fort weisenden Richtungskomponente. Aufgrund dieser Maßnahme wird bereits bei kleinen Öffnungswinkeln des Flügels ein größerer Freiraum zwischen dem Flügel und dem Rahmen bewirkt, so dass das erfindungsgemäße Band vielseitiger einsetzbar ist.

Die Stelleinrichtung umfasst einen Stellhebel, dessen erstes Ende um eine zur Flügel- oder Rahmenschamierachse parallele erste Achse verschwenkbar an der Aufnahme und dessen zweites Ende um eine zur Flügel- oder Rahmenschamierachse parallele zweite Achse verschwenkbar an dem Verbindungselement mit Abstand zur Flügel- oder Rahmenschamierachse angelenkt ist. Durch die mit Hilfe des Verbindungselements beim Verschwenken des Flügels auf den Stellhebel übertragene Bewegung schwenkt dieser um seine erste Achse, wodurch sich seine in Verlagerungsrichtung wirksame Länge verändert und Aufnahme und Lagereinrichtung relativ zueinander verlagert werden. Diese Ausgestaltung der Stelleinrichtung zeichnet sich durch ihren konstruktiv einfachen Aufbau und ihre Funktionssicherheit aus.

Insbesondere dann, wenn das erfindungsgemäße Band bei stumpf an Rahmen angeschlagenen Flügeln in einer bei geschlossenem Flügel verdeckten Anordnung eingesetzt werden soll, ist es von Vorteil, wenn das Bandelement, in welchem die Verschwenkbarkeit bei Öffnungswinkeln unterhalb des Grenzwinkels nicht blockiert ist, das Flügelbandelement ist.

Um bei kleinen Öffnungswinkeln eine möglichst große Bewegungskomponente senkrecht zu derjenigen Schamierachse, um die die Schwenkbewegung stattfindet, zu bewirken, muss sich der Stellhebel bei geschlossenem Flügel in einer Position befinden, in der eine Verbindungslinie zwischen seiner ersten und seiner zweiten Achse möglichst nahezu senkrecht zur Verlagerungsrichtung verläuft. Konstruktiv kann dieses Erfordernis dadurch umgesetzt werden, dass in der dem geschlossenen Flügel entsprechenden Stellung die erste Achse auf der einen Seite der sich in Verlagerungsrichtung parallel zur Flügelschamierachse erstreckenden Mittelebene der Lagereinrichtung und die zweite Achse auf der anderen Seite der Mittelebene vorgesehen ist.

Um eine nahezu spielfreie, dauerhaft leichtgängige Relatiwerlagerung zwischen der Lagereinrichtung und der Aufnahme sicherzustellen, umfasst die Aufnahme vorzugsweise mindestens eine sich in Verlagerungsrichtung erstreckende Führungsausnehmung, in welche ein an der Lagereinrichtung vorgesehener Führungsfortsatz eingreift.

Um die zwischen der Aufnahme und der Lagereinrichtung übertragenen, spezifischen Kräfte so gering wie möglich zu halten, ist es vorteilhaft, wenn die Führungsfortsätze möglichst großflächig mit den Führungsausnehmungen zusammenwirken. Um dies unabhängig vom jeweiligen Öffnungswinkel zu bewerkstelligen, sind die Führungsfortsätze und die Führungsausnehmungen vorzugsweise derart ausgebildet, dass die Führungsfortsätze unabhängig vom jeweiligen Öffnungswinkel durch die Führungsausnehmungen hindurchragen.

Um die Belastbarkeit und die Betriebssicherheit eines derart ausgestalteten Bandes weiter zu erhöhen, sind die aus den Führungsausnehmungen herausragenden Enden der Führungsfortsätze vorzugsweise mittels einer Brücke miteinander verbunden. Aufgrund dieser Ausgestaltung wird zuverlässig vermieden, dass sich die Führungsfortsätze unter Belastung relativ zueinander quer zur Verlagerungsrichtung verwinden, was zu einer Erhöhung des Verschleißes bei Betätigung des Bandes oder sogar zu einem vollständigen Verklemmen führen könnte.

Die Belastbarkeit des erfindungsgemäßen Bandes kann abermals dadurch erhöht werden, dass in Richtung der Flügelschamierachse voneinander beabstandet zwei Verbindungselemente vorgesehen sind. Diese Ausgestaltung ermöglicht es insbesondere, zwischen den beiden Verbindungselementen eine zusätzliche Anordnung von Führungsfortsatz an der Lagereinrichtung und zugehöriger Führungsausnehmung in der Aufnahme vorzusehen.

Die Rückhaltmittel können wiederum in jeder beliebigen, die klar definierte Bewegungsabfolge an den beiden Rahmen- und Flügelschwenkachsen gewährenden Weise ausgestaltet sein. So ist es beispielsweise denkbar, wie aus der gattungsbildenden DE 101 05 264 C1 bekannt, eine Drehfeder vorzusehen, die für die zugehörige Schwenkachse einen so großen Rückhaltewert bereitstellt, dass beim Öffnen des Flügels zunächst die Schwenkbewegung durch die andere Scharnierachse vollständig bis zu einem Anschlag ausgeführt und anschließend unter Überwindung der Federkraft um diese Scharnierachse weitergeführt wird.

Da jedoch bei hohen Flügelgewichten oder während des Öffnens oder Schließens des Flügels auf den Flügel wirkende Querkräfte auch eine Drehbewegung unter Überwindung der Federkraft erfolgen kann, bevor die Endstellung erreicht ist, ist eine Ausgestaltung des erfindungsgemäßen Bandes besonders bevorzugt, bei welcher die Rückhaltemittel eine Sperrklinkenanordnung mit einem um eine parallel zur Flügelschamierachse verschwenkbar an dem Verbindungselement angeordneten Hebel und mit an dem Rahmenelement und an dem Flügelelement vorgesehenen Nockenanordnungen, mit denen der Hebel zusammenwirkt, umfasst. Eine derartige Ausgestaltung der Rückhaltemittel ist für sich genommen aus der DE 20 2005 000 064 U1 bekannt.

Sind - wie oben als bevorzugt beschrieben - zwei in Richtung der Flügelscharnierachse voneinander beabstandete Verbindungselemente vorgesehen, so ist der Hebel der Sperrklinkenanordnung vorzugsweise zwischen den Verbindungselementen angeordnet. Er kann durch einen seine Schwenkachse definierenden Bolzen, der in hierfür vorgesehene Bohrungen in den beiden Verbindungselementen hineinragt, positioniert sein.

In der Zeichnung sind zwei Ausführungsbeispiele des erfindungsgemäßen Bandes dargestellt. Es zeigen:
- Fig. 1: eine Ausfunhrungsform des erfindungsgemäß ausgestalteten Flügelbandelements mit Verbindungselement in einer perspektivischen Explosionsdarstellung;
- Fig. 2: eine Schnittansicht A-A des Ausführungsbeispiels, montiert an einem stumpf an einem Rahmen angeschlagenen Flügel bei geschlossenem Flügel in einer Ansicht in Richtung der Schamierachsen;
- Fig. 3: das Ausführungsbeispiel in derselben Ansicht wie in Fig. 2 bei einem etwa um 20° geöffneten Flügel;
- Fig. 4: dasselbe Ausführungsbeispiel in einer Fig. 2 entsprechenden Ansicht bei um etwa 90° geöffnetem Flügel, sowie
- Fig. 5: ein weiteres Ausführungsbeispiel in einer Fig. 4 entsprechenden Darstellung.

Das als Ganzes mit 100 bezeichnete erste Ausführungsbeispiel eines erfindungsgemäßen Bandes umfasst ein in Fig. 1 nicht dargestelltes Rahmenbandelement 1, welches eine Aufnahme für einen die Rahmenschamierachse 2 definierenden Rahmenbandbolzen 3 umfasst. Wie des weiteren den Fig. 2 bis 4 zu entnehmen ist, umfasst das Rahmenbandelement 1 einen Nocken 4, auf welchem ein Ende eines nachfolgend noch detailliert beschriebenen Hebels 5 beim Betätigen des Bandes 100 abgleitet. Das Rahmenbandelement 1 ist in eine Aussparung 38 in den Rahmen 35 eingesetzt und mittels selbstschneidender Schrauben 39 an diesem befestigt.

Das Band 100 umfasst ferner ein Flügelbandelement 6, dessen wesentliche Bauteile in Fig. 1 dargestellt sind. Es umfasst eine Aufnahme 7, die in einer in einem Flügel 9 vorzusehenden Aussparung 8 festlegbar ist (s. Fig. 2).

Die Aufnahme 7 dient der senkrecht zu einer von einem Flügelbandbolzen 10 definierten Flügelschamierachse 11 verschiebbaren Lagerung einer Lagereinrichtung 12. Hierzu sind an der Aufnahme 7 zwei einander zugewandte, im Querschnitt halbkreisförmige Führungsausnehmungen 13, 14 vorgesehen, in die die Lagereinrichtung 12 mit komplementären Führungsfortsätzen 15, 16 eingreift. Zwischen den Führungsausnehmungen 13, 14 ist eine weitere Führungsausnehmung 17 rechteckigen Querschnitts in der Aufnahme 7 vorgesehen, in die ein komplementärer, weiterer Führungsfortsatz 18 der Lagereinrichtung 12 hineinragt.

Die Führungsausnehmungen 13, 14, 17 münden in eine gemäß Fig. 1 an der Rückseite der Aufnahme 7 befindliche Längsaussparung 19 (s. Fig. 2). Die Länge der Führungsfortsätze 15, 16, 18 ist so bemessen, dass die Enden der Führungsfortsätze in die Längsaussparung 19 hineinragen und in dieser über eine Brücke 20 miteinander verbunden sind.

Die Längsaussparung weist eine Tiefe 21 auf, die eine Verlagerbarkeit der Lagereinrichtung 12 relativ zur Aufnahme 7 in der durch die Führungsfortsätze 15, 16, 18 in den Führungsausnehmungen 13, 14, 17 definierten Verlagerungsrichtung erlaubt.

An der Aufnahme 7 sind gemäß Fig. 1 zum Betrachter hin aus der Mittelebene der Aufnahme 7 versetzt zwei Stellhebel 22, 23 über Zapfen 24, 25 angelenkt. Die Stellhebel 22, 23 bilden Teile einer Stelleinrichtung 26, die der Relatiwerlagerung der Lagereinrichtung 12 relativ zur Aufnahme 7 bei Betätigung des Bandes 100 dient. Hierzu sind die anderen Enden der Stellhebel 22, 23 mit Hilfe von Zapfen 27, 28 an zwei Verbindungselemente 29, 30 angelenkt, die das in Fig. 1 nicht dargestellte Rahmenbandelement mit dem Flügelbandelement koppeln.

Die Verbindungselemente 29, 30 sind ihrerseits mit Hilfe der Flügelbandbolzen 10 in der Lagereinrichtung 12 verschwenkbar gelagert.

Die beiden Verbindungselemente 29, 30 weisen einen Abstand zueinander auf, der etwa der Breite des Hebels 5 entspricht. Dieser ist mittels eines Zapfens 31 zwischen den Verbindungselementen 29, 30 relativ zu diesen verschwenkbar gelagert.

Sämtliche Zapfen und die durch diese definierten Schwenkachsen verlaufen parallel zu den Rahmen- und Flügelschamierachsen 2, 11.

Der Hebel 5 wechselwirkt mit seinem flügelseitigen Endbereich 32 mit einem Nocken 33, der an der Lagereinrichtung 12 vorgesehen ist, der rahmenseitige Endbereich 34 mit dem am Rahmenbandelement vorgesehenen Nocken 4.

Die Funktionsweise des Bandes 100 soll nun anhand der Fig. 2 bis 4 erläutert werden.

Wird der Flügel 9 in Öffnungsrichtung gemäß Fig. 2 bis 4 nach unten gegenüber dem Rahmen 35 verschwenkt, so bewirken die Hebel 22, 23, von welchen in Fig. 2 bis 4 nur der Hebel 22 erkennbar ist, durch ihre Anlenkung einerseits an der Aufnahme 7, andererseits an den Verbindungselementen 29, 30, dass die Lagereinrichtung 12 relativ zur Aufnahme 7 senkrecht zu den Schamierachsen verschoben wird. Wie insbesondere aus Fig. 3 sinnfällig wird, führt diese Verschiebung dazu, dass die dem Rahmen 35 zugewandte Schmalseite 36 des Flügels 9 bereits bei geringen Öffnungswinkeln von dem Rahmen 35 fort bewegt wird und somit ein größerer Freiraum zwischen dem Flügel 9 und dem Rahmen 35 gebildet wird. Die von dem Hebel 5 und dem Nocken 4, 33 gebildeten Rückhaltemittel 37, die für sich genommen bereits aus der DE 20 2005 000 064 U1 bekannt sind, sorgen dafür, dass die Verschwenkung bei kleinem Winkel zunächst nur um die Flügelschamierachse 11 erfolgt, in dem der rahmenseitige Endbereich 34 des Hebels 5 in eine Ausnehmung im Nocken 4 eingreift, ein Verschwenken der Verbindungselemente 29, 30 um die Rahmenschamierachse 2 blockiert und gleichzeitig das Verschwenken um die Flügelschamierachse 11 freigibt.

Wie ferner insbesondere durch Vergleich der Fig. 2 bis 4 erkennbar ist, ist die Maximalauslenkung des Lagerelements 12 aus seiner in Fig. 2 dargestellten Ruheposition erreicht, wenn sich die durch die Zapfen 27, 28 und 24, 25 definierten Schwenkachsen der Stellhebel in einer Ebene mit der Flügelschamierachse 11 liegen. Dieser Zustand ist bei dem in Fig. 3 dargestellten Öffnungswinkel noch nicht erreicht. Findet eine weitere Öffnung des Flügels beispielsweise bis zu dem in Fig. 4 dargestellten Öffnungswinkel statt, so bewirkt die weitere Verschwenkung der Stellhebel 22, 23 über die vorbeschriebene Maximalstellung hinaus, dass das Lagerelement 12 wiederum weiter in die Aufnahme 7 zurückgezogen wird.

Bei der dargestellten Ausführungsform sind die Nocken 4, 33 so ausgebildet, dass das Verschwenken des Flügels 9 gegenüber dem Rahmen 35 ausschließlich um die Flügelschamierachse 11 erfolgt, bis eine Öffnungsstellung von etwa 90° erzielt wird. Beim Erreichen dieser Öffnungsstellung mündet der flügelseitige Endbereich des Hebels 5 in eine Mulde des Nockens 33. Durch die hierdurch bewirkte Kippbewegung wird der Nocken 4 freigegeben und die weitere Verschwenkung erfolgt ausschließlich um die Rahmenschamierachse 2.

Ein weiters als Ganzes mit 200 bezeichnetes Ausführungsbeispiel ist in Fig. 5 dargestellt. Dessen Funktion entspricht im Wesentlichen derjenigen des ersten Ausführungsbeispiels. Um Wiederholungen zu vermeiden soll nachfolgend nur auf die Unterschiede zu dem ersten Ausführungsbeispiel eingegangen werden.

Das Band 200 ist zur Befestigung an einem Rahmenprofil 40 vorgesehen, das durch Biegen eines Flachmaterials hergestellt ist. Es umfasst hierzu eine Profilkammer 41, die eine in das Rahmenprofil eingearbeitete Öffnung 42 aufweist, durch die die Verbindungselemente 29, 30 und der Hebel 5 herausragen. Zur Profilinnenseite hin - in Fig. 5 rechts dargestellt - wird die Profilkammer von einer stoffschlüssig mit dem Profil 40 verbundenen Kappe 43 begrenzt.

Das Rahmenbandelement 1 ist durch Maschinenschrauben 44, die in außen auf der Kappe 42 angebrachte Muttern 45 eingedreht sind, in der Profilkammer befestigt.

### Bezugszeichenliste:

- 100,200: Band
- 1: Rahmenbandelement
- 2: Rahmenscharnierachse
- 3: Rahmenbandbolzen
- 4: Nocken
- 5: Hebel
- 6: Flügelbandelement
- 7: Aufnahme
- 8: Aussparung
- 9: Flügel
- 10: Flügelbandbolzen
- 11: Flügelscharnierachse
- 12: Lagereinrichtung
- 13: Führungsausnehmung
- 14: Führungsausnehmung
- 15: Führungsfortsatz
- 16: Führungsfortsatz
- 17: Führungsausnehmung
- 18: Führungsfortsatz
- 19: Längsaussparung
- 20: Brücke
- 21: Tiefe
- 22: Stellhebel
- 23: Stellhebel
- 24: Zapfen
- 25: Zapfen
- 26: Stelleinrichtung
- 27: Zapfen
- 28: Zapfen
- 29: Verbindungselement
- 30: Verbindungselement
- 31: Zapfen
- 32: flügelseitiger Endbereich
- 33: Nocken
- 34: rahmenseitiger Endbereich
- 35: Rahmen
- 36: Schmalseite
- 37: Rückhaltemittel
- 38: Aussparung
- 39: Schrauben
- 40: Rahmenprofil
- 41: Profilkammer
- 42: Öffnung
- 43: Kappe
- 44: Maschinenschrauben
- 45: Muttern

## Patentansprüche

1. Band (100) zur schwenkbaren Befestigung eines Flügels (9) einer Tür, eines Fensters oder dergleichen an einem feststehenden Rahmen (35),
mit einem an dem Rahmen (35) festlegbaren Rahmenbandelement (1),
mit einem an dem Flügel festlegbaren Flügelbandelement (6),
mit einem das Rahmenbandelement (1) mit dem Flügelbandelement (6) koppelnden Verbindungselement (29, 30), das an dem Rahmenbandelement (1) um eine Rahmenschamierachse (2) und an dem Flügelbandelement (6) um eine zur Rahmenschamierachse (2) parallel verlaufende Flügelschamierachse (11) verschwenkbar gelagert ist,
und mit Rückhaltemitteln (37), die eine Verschwenkbarkeit des Verbindungselements (29, 30) um eine der Schamierachsen (2, ) bei Öffnungswinkeln des Flügels (9) unterhalb eines Grenzwinkels blockieren,
**dadurch gekennzeichnet,**
**dass** dasjenige des Rahmen- oder Flügelbandelements, in welchem die Verschwenkbarkeit bei Öffnungswinkeln unterhalb des Grenzwinkels nicht
blockiert ist, eine feststehende Aufnahme (7) und eine senkrecht zur anderen Sharnierachse (11) verlagerbar von der Aufnahme (7) gelagerte Lagereinrichtung (12) aufinreist,
**dass** das Verbindungselement (29, 30) um die andere Scharnierachse (11) in der Lagereinrichtung (12) verschwenkbar gelagert ist,
**dass** eine Stelleinrichtung (26) vorgesehen ist, welche beim Verschwenken des Verbindungselements (29, 30) um die andere Scharnierachse aus der geschlossenen Flügelstellung eine Verlagerung der Lagereinrichtung (12) relativ zur Aufnahme (7) bewirkt, wobei die Stelleinrichtun (26) einen Stellhebel (22, 23) umfasst, dessen erstes Ende um eine zur anderen Scharnierachse (11) parallele erste Achse verschwenkbar an der Aufnahme (7)
und dessen zweites Ende um eine zur anderen Scharnierachse (11) parallele zweite Achse verschwenkbar an dem Verbindungselement (29, 30) mit
Abstand zur anderen Scharnierachse (11) angelenkt ist.

2. Band nach Anspruch 1, **dadurch gekennzeichnet, dass** das Rahmen- oder Flügelbandelement, in welchem die Verschwenkbarkeit bei Öffnungswinkeln unterhalb des Grenzwinkels nicht blockiert ist, das Flügelbandelement (6) ist.

3. Band nach Anspruch 1 oder 2, **dadurch gekennzeichnet, dass** in der dem geschlossenen Flügel entsprechenden Stellung die erste Achse (24,25) auf der einen Seite der sich in Verlagerungsrichtung parallel zur Flügelscharnierachse (11) erstreckenden Mittelebene der Lagereinrichtung (12) und die zweite Achse (27,28) auf der anderen Seite der Mittelebene vorgesehen ist.

4. Band nach einem der Ansprüche 1 bis 3, **dadurch gekennzeichnet, dass** die Aufnahme (7) mindestens eine sich in Verlagerungsrichtung erstreckende Führungsausnehmung (13, 14, 17) umfasst, in welche ein an der Lagereinrichtung (12) vorgesehener Führungsfortsatz (15, 16, 18) eingreift.

5. Band nach Anspruch 4, **dadurch gekennzeichnet, dass** die Führungsfortsätze (15, 16, 18) und die Führungsausnehmungen (13, 14, 17) derart ausgebildet sind, dass die Führungsfortsätze (15, 16, 18) durch die Führungsausnehmungen (13, 14, 17) hindurchragen.

6. Band nach Anspruch 5, **dadurch gekennzeichnet, dass** die aus den Führungsausnehmungen (13, 14, 16) herausragenden Enden der Führungsfortsätze (15, 16, 18) mittels einer Brücke (20) miteinander verbunden sind.

7. Band nach einem der Ansprüche 1 bis 6, **dadurch gekennzeichnet, dass** in Richtung der Flügelschamierachse (11) voneinander beabstandet zwei Verbindungselemente (29, 30) vorgesehen sind.

8. Band nach einem der Ansprüche 1 bis 7, **dadurch gekennzeichnet, dass** die Rückhaltemittel (37) eine Sperrklinkenanordnung mit einem um eine parallel zur Flügelschamierachse (11) verschwenkbar an dem Verbindungselement (29, 30) angeordneten Hebel (5) und mit an dem Rahmenbandelement und an dem Flügelbandelement vorgesehenen Nockenanordnungen (4, 33), mit denen der Hebel (5) zusammenwirkt, umfassen.

9. Band nach Anspruch 7 und 8, **dadurch gekennzeichnet, dass** der Hebel (5) zwischen zwei Verbindungselementen (29, 30) vorgesehen ist.

## Claims

1. Hinge assembly (100) for pivotably fastening a leaf (9) of a door, of a window, or the like to a stationary frame (35), having a frame hinge assembly element (1) which is fixable to the frame (35), having a leaf hinge assembly element (6) which is fixable to the leaf, having a connecting element (29, 30) which couples the frame hinge assembly element (1) to the leaf hinge assembly element (6) and which is supported on the frame hinge assembly element (1) so as to be pivotable about a frame hinge axis (2), and which is supported on the leaf hinge assembly element (6) so as to be pivotable about a leaf hinge axis (11) which extends parallel to the frame hinge axis (2),
and having restraint means (37) which block pivotability of the connecting element (29, 30) about one of the hinge axes (2) for opening angles of the leaf (9) that are below a limiting angle,
**characterized in that**
the particular frame hinge assembly element or leaf hinge assembly element in which the pivotability is not blocked for opening angles below the limiting angle has a stationary holder (7), and a bearing device (12) which is supported by the holder (7) and movable perpendicular to the other hinge axis (11),
the connecting element (29, 30) is supported in the bearing device (12) so as to be pivotable about the other hinge axis (11),
a regulating device (26) is provided which causes the bearing device (12) to be displaced relative to the holder (7) when the connecting element (29, 30) pivots about the other hinge axis from the closed leaf position, the regulating device (26) including an adjusting lever (22, 23) whose first end is pivotably hinged to the holder (7) about a first axis which is parallel to the other hinge axis (11), and whose second end is pivotably hinged to the connecting element (29, 30) about a second axis which is parallel to the other hinge axis (11), at a distance from the other hinge axis (11).

2. Hinge assembly according to Claim 1, **characterized in that** the frame hinge assembly element or leaf hinge assembly element in which the pivotability is not blocked for opening angles below the limiting angle is the leaf hinge assembly element (6).

3. Hinge assembly according to Claim 1 or 2, **characterized in that** in the position corresponding to the closed leaf, the first axis (24, 25) is provided on the one side of the center plane of the bearing device (12) extending parallel to the leaf hinge axis (11) in the displacement direction, and the second axis (27, 28) is provided on the other side of the center plane.

4. Hinge assembly according to one of Claims 1 through 3, **characterized in that** the holder (7) includes at least one guide recess (13, 14, 17), extending in the displacement direction, in which a guide projection (15, 16, 18) provided on the bearing device (12) engages.

5. Hinge assembly according to Claim 4, **characterized in that** the guide projections (15, 16, 18) and the guide recesses (13, 14, 17) are designed in such a way that the guide projections (15, 16, 18) protrude through the guide recesses (13, 14, 17).

6. Hinge assembly according to Claim 5, **characterized in that** the ends of the guide projections (15, 16, 18) which protrude from the guide recesses (13, 14, 16) are joined together via a bridge (20).

7. Hinge assembly according to one of Claims 1 through 6, **characterized in that** two connecting elements (29, 30) are provided which are separated at a distance from one another in the direction of the leaf hinge axis (11).

8. Hinge assembly according to one of Claims 1 through 7, **characterized in that** the restraint means (37) include a ratchet mechanism having a lever (5) which is situated on the connecting element (29, 30) so as to be pivotable about an axis parallel to the leaf hinge axis (11), and include cam systems (4, 33), provided on the frame hinge assembly element and on the leaf hinge assembly element, with which the lever (5) cooperates.

9. Hinge assembly according to Claims 7 and 8, **characterized in that** the lever (5) is provided between two connecting elements (29, 30).

## Revendications

1. Penture (100) permettant la fixation pivotante d'un vantail (9) d'une porte, d'une fenêtre ou de tout élément similaire sur un cadre (35) fixe, avec un élément de penture pour cadre (1) à fixer sur le cadre (35), avec un élément de penture pour vantail (6) à fixer sur le vantail, avec un élément de liaison (29, 30), qui est destiné à coupler l'élément de penture pour cadre (1) avec l'élément de penture pour vantail (6) et qui est monté sur l'élément de penture pour cadre (1) de manière à pivoter autour d'un axe de charnière (2) du cadre et est monté sur l'élément de penture pour vantail (6) de manière à pivoter autour d'un axe de charnière (11) du vantail, agencé parallèlement à l'axe de charnière (2) du cadre, et avec des moyens de retenue (37) qui empêchent le pivotement de l'élément de liaison (29, 30) autour d'un des axes de charnière (2) lorsque l'angle d'ouverture du vantail (9) est inférieur à une valeur angulaire limite,
**caractérisée en ce que** l'élément de penture pour cadre ou l'élément de penture pour vantail, dans lequel le pivotement n'est pas empêché en présence d'angles d'ouverture inférieurs à la valeur angulaire limite, comporte un logement (7) fixe et un système de palier (12) monté perpendiculairement à l'autre axe de charnière (11) en pouvant se décaler du logement (7),
**en ce que** l'élément de liaison (29, 30) est monté de manière à pouvoir pivoter autour de l'autre axe de charnière (11) dans le système de palier (12),
**en ce qu'**il est prévu un dispositif de réglage (26) qui, pendant le pivotement de l'élément de liaison (29, 30) autour de l'autre axe de charnière hors de la position fermée du vantail, induit un déplacement du système de palier (12) par rapport au logement (7), ledit dispositif de réglage (26) comportant un levier de réglage (22, 23), dont la première extrémité est apte à pivoter sur le logement (7) autour d'un premier axe parallèle à l'autre axe de charnière (11) et dont la deuxième extrémité est articulée sur l'élément de liaison (29, 30) à distance de l'autre axe de charnière (11) de manière à pouvoir pivoter autour d'un deuxième axe parallèle à l'autre axe de charnière (11).

2. Penture selon la revendication 1, **caractérisée en ce que** l'élément de penture pour cadre ou l'élément de penture pour vantail, dans lequel le pivotement n'est pas empêché en présence d'angles d'ouverture inférieurs à la valeur angulaire limite, est l'élément de penture pour vantail (6).

3. Penture selon la revendication 1 ou 2, **caractérisée en ce que** dans la position correspondant au vantail fermé, le premier axe (24, 25) est prévu sur le système de palier (12) sur un côté du plan médian de celui-ci qui s'étend parallèlement à l'axe de charnière (11) du vantail dans la direction de déplacement, et le deuxième axe (27, 28) est prévu sur l'autre côté du plan médian.

4. Penture selon l'une quelconque des revendications 1 à 3, **caractérisée en ce que** le logement (7) comporte au moins un creux de guidage (13, 14, 17) qui s'étend dans la direction de déplacement et dans lequel s'engage une saillie de guidage (15, 16, 18) prévue sur le système de palier (12).

5. Penture selon la revendication 4, **caractérisée en ce que** les saillies de guidage (15, 16, 18) et les creux de guidage (13, 14, 17) sont réalisés de telle sorte que les saillies de guidage (15, 16, 18) s'engagent à travers les creux de guidage (13, 14, 17).

6. Penture selon la revendication 5, **caractérisée en ce que** les extrémités des saillies de guidage (15, 16, 18) s'avançant hors des creux de guidage (13, 14, 17) sont reliées entre elles par un pont (20).

7. Penture selon l'une quelconque des revendications 1 à 6, **caractérisée en ce qu'**il est prévu deux éléments de liaison (29, 30) écartés l'un de l'autre dans la direction de l'axe de charnière (11) du vantail.

8. Penture selon l'une quelconque des revendications 1 à 7, **caractérisée en ce que** les moyens de retenue (37) comportent un système de cliquet de verrouillage avec un levier (5), disposé sur l'élément de liaison (29, 30) de manière à pouvoir pivoter parallèlement à l'axe de charnière (11) du vantail autour d'un axe, et avec des systèmes de came (4, 33), qui sont prévus sur l'élément de penture pour cadre et sur l'élément de penture pour vantail et avec lesquels coopère le levier (5).

9. Penture selon les revendications 7 et 8, **caractérisée en ce que** le levier (5) est prévu entre deux éléments de liaison (29, 30).
